# EUROPÄISCHE PATENTSCHRIFT

(11) **EP 0 650 386 B1**
(45) Veröffentlichungstag und Bekanntmachung des Hinweises auf die Patenterteilung: **22.07.1998**
(21) Anmeldenummer: 94914962.9
(22) Anmeldetag: 09.05.1994
(51) Int. Cl.: A63C 17/00

(54) **EINRICHTUNG ZUM BEFESTIGEN UND LÖSEN VON ROLLEN**
DEVICE FOR MOUNTING AND REMOVING SKATE WHEELS
DISPOSITIF PERMETTANT DE FIXER ET DE DETACHER DES ROULETTES

(30) Priorität: 12.05.1993 AT 934/93
(43) Veröffentlichungstag der Anmeldung: 03.05.1995
(73) Patentinhaber: KOFLACH SPORT GESELLSCHAFT M.B.H., A-5541 Altenmarkt im Pongau (AT)
(72) Erfinder: PERNER, Johann, A-8053 Graz (AT)
(74) Vertreter: Sonn, Helmut
(86) Internationale Anmeldenummer: AT9400063
(87) Internationale Veröffentlichungsnummer: WO9426366

(56) Entgegenhaltungen:
- FR-A- 2 536 290
- GB-A- 668 710

## Beschreibung

Die Erfindung bezieht sich auf eine Einrichtung zum Befestigen und Lösen von Rollen bei einspurigen Rollschuhen, bei welcher die Rollenachsen durch miteinander fluchtende Durchbrechungen eines Rahmens gesteckt und in den Durchbrechungen gelagert sind.

Eine derartige Einrichtung zum Befestigen und Lösen von Rollen bei einspurigen Rollschuhen ist beispielsweise aus der US 5 088 748 A oder der US 5 183 275 A bekannt. Dabei werden die Rollenachsen durch miteinander fluchtende Durchbrechungen eines Rahmens gesteckt und in den Durchbrechungen gelagert, wobei die Rollenachsen mit Hilfe von lösbaren Verriegelungsgliedern am Rahmen befestigt werden. Als lösbare verriegelungsglieder sind Schraubenmuttern vorgesehen, die auf das jeweilige Bolzenende aufgeschraubt werden. Im Fall der US 5 088 748 werden dabei jeweils zwei Muttern zur Sicherung auf das freie Bolzenende aufgeschraubt, im Fall der US 5 183 275 ist eine Fixierung mit einer Mutter geoffenbart, und in beiden Fällen liegt der Bolzen mit einem an seinem anderen Bolzenende vorgesehenen Bolzenkopf am Rahmen an.

Zur exakten Lagerung von Rollen in einem Rahmen, welcher mit dem Schuh verbunden, oder einstückig mit dem Schuh ausgebildet sein kann, können Lagerstücke in die Durchbrechungen des Rahmens eingesetzt werden, wie sie beispielsweise aus der US 4 909 523 A bekanntgeworden sind. Dieser US 4 909 523 A ist auch eine Ausbildung des Lagerstückes zu entnehmen, welche zwei verschiedene Höhenlagen der Rollenachsen ermöglicht; allerdings ist für eine derartige Ausbildung Voraussetzung, daß die Durchbrechungen im Rahmen von der Kreisform abweichen, damit die Lagerstücke in zwei voneinander verschiedenen Positionen in die Durchbrechungen eingesteckt werden können.

Aus der AT 153 259 B ist ein einspuriger Rollschuh mit einem abgefederten Rollenrahmen bekannt, wobei als Rollenachsen Bolzen mit einem am Rahmen anliegenden Bolzenkopf verwendet werden, die durch den Rahmen und die jeweilige Rolle gesteckt und am freien Ende anstatt einer Mutterbefestigung mittels eines nur allgemein gezeigten lösbaren Verriegelungsgliedes gesichert sind.

Die US 988 533 A offenbart ferner einen Rollschuh mit einer Einrichtung zum Befestigen und Lösen der Rollen, bei der die Rollenachsen mit Köpfen in nach unten offenen Ausnehmungen des Rahmens eingesteckt und gelagert sind; in den Köpfen der Rollenachsen sind nicht-kreisförmige, z.B. viereckige Umfangsnuten vorgesehen, mit denen die Rollenachsen in die Ausnebmungen der jochartigen Rahmenenden eingeschoben werden, wobei sie dann mit Hilfe von durch Verschwenken lösbaren Verriegelungsgliedern in Form von Laschen, die am Rahmen angelenkt sind, fixiert werden. Diese Laschen müssen am Joch durch Stiftschrauben fixiert werden.

Die bekannten Einrichtungen zum Befestigen und Lösen der Rollen setzen somit die Verwendung von Werkzeugen, wie Schraubenschlüsseln oder Inbusschlüsseln, voraus, und es ist daher ein bestimmtes Werkzeug für den Austausch von Rollen mitzuführen. Weiters sind bei diesen Einrichtungen die einzelnen Teile, und insbesondere die Befestigungsteile, wie Muttern, nicht gegen Verlust gesichert, und sie können daher verloren gehen.

Aus der GB 668 710 A ist eine Einrichtung zum Befestigen und Lösen einer Radachse bei Fahrrändern bekannt. Hierbei ist das durch eine Durchbrechung in einem Nabenansatz hindurchgeführte Ende der Achse mit einem U-förmigen Bügelteil verschraubt, der innerhalb eines hohlzylindrischen Kopfteiles axial verschiebbar angeordnet ist. Zwischen den Schenkeln des Bügelteils ist ein Exzenter-Spannhebel auf einem in den Schenkeln quer zur Radachse angebrachten Bolzen schwenkbar gelagert; dieser Exzenter-Spannhebel ermöglicht in der Verriegelungslage eine Druckübertragung über einen unterhalb seines exzentrischen Bereiches liegenden Block auf den Kopfteil, der sich dann seinerseits am Tragrahmen abstützt; gleichzeitig wird über dem Bügelteil ein Zug auf die Achse ausgeübt, die am anderen Ende auf nicht näher erläuterte Weise gehalten ist.

In der FR 2 536 290 A wird ein zweispuriger Rollschuh beschrieben, dessen Rahmen aus zwei teleskopartig ineinanderschiebbaren Rahmenteilen besteht, um eine Anpassung an verschiedene Schuhgrößen zu ermöglichen; zur Fixierung der beiden Rahmenteile sind Zahnleisten vorgesehen, die durch einen an einem Bolzen schwenkbar gelagerten Spannhebel mit exzentrischem Bereich in Eingriff gebracht und wieder gelöst werden können.

Die Erfindung zielt darauf ab, eine besonders einfache Einrichtung zum Befestigen und Lösen der Rollen bei einspurigen Rollschuhen zu schaffen, bei welcher die für die sichere Festlegung der Achsen und der Rollen erforderlichen Bauteile in einfacher Weise gegen Verlust gesichert werden können und ein besonders rascher Austausch bzw. Zusammenbau ohne Zuhilfenahme von Werkzeugen möglich ist.

Zur Lösung dieser Aufgabe sieht die Erfindung eine Einrichtung zum Befestigen und Lösen von Rollen bei einspurigen Rollschuhen mit den Merkmalen des Anspruches 1 vor. Dadurch, daß die Achse an einem ihrer freien Enden eine Umfangsnut oder eine Durchbrechung aufweist, kann ein schwenkbares oder über ein flexibles Zugglied festgelegtes Verriegelungsglied, wie beispielsweise ein Verriegelungsbolzen oder ein schwenkbarer Haken, mit der Umfangsnut bzw. der Durchbrechung der Rollenachsen in Eingriff gebracht werden, wodurch die Rollenachse gegen axiale Verschiebungen in Auszugsrichtung gesichert werden kann. Durch den am anderen Ende der Rollenachse quer zur Rollenachse schwenkbar angelenkten Spannhebel kann die jeweilige Rollenachse festgelegt werden, wobei ein einfaches Verschwenken dieses Spannhebels auf die Rollenachse einen axialen Zug ausübt und unmittelbar eine Verspannung der Rollenachse gegen das lösbare Verriegelungsglied zur Folge hat. Insgesamt kann somit durch einfaches Umlegen des Spannhebels eine sichere Festlegung erfolgen, wobei die Lösung der Rollenachse und damit der Rollen dadurch erfolgen kann, daß der Spannhebel gelöst wird, wodurch der Sperrstift bzw. das lösbare Verriegelungsglied ohne Kraftaufwand außer Eingriff gebracht und die Rollenachse abgezogen werden kann. Damit ergibt sich eine besonders rasch und ohne Zuhilfenahme von Werkzeugen abziehbare Rollenachse, bei der alle Teile, welche zur Verriegelung erforderlich sind, gegen Verlust gesichert sind. Ein rascher Austausch von Rollen, insbesondere zur Erzielung unterschiedlicher Laufeigenschaften, wird auf diese Weise möglich.

In besonders einfacher Weise ist die Ausbildung so getroffen, daß das lösbare Verriegelungsglied als um eine zur Rollenachse im wesentlichen parallele Achse schwenkbarer Haken ausgebildet ist, welcher in der Verriegelungslage in die Umfangsnut der Rollenachse eingreift. Eine derartige Ausbildung führt zu einem seitlich flach anliegenden und gegen Verlust gesicherten Verriegelungsglied, welches aufgrund der überaus geringen Baumaße auch bei hartem Einsatz nicht ohne weiteres zerstört bzw. ohne gleichzeitige Lockerung des Spannhebels nicht wieder außer Eingriff gebracht werden kann.

Alternativ könnte statt eines derartigen schwenkbaren Hakens ein Sperrstift bzw. ein Splint zum Einsatz gelangen, wobei hier naturgemäß die Verlustsicherung über ein flexibles Befestigungsglied erfolgen müßte, was aber wiederum zur Folge hat, daß beim rauhen Einsatz derartige Befestigungsglieder zerstört werden können, wobei die Verlustsicherung in der Phase des Austausches von Rollen verlorengehen würde.

Mit der erfindungsgemäßen Einrichtung läßt sich aber auch in besonders einfacher Weise eine höhenverstellbare Festlegung einzelner Rollen und damit eine exakte Justierung der Höhenlage erzielen. Hierfür wird mit Vorteil vorgesehen, daß die Rollenachse mit einem Lagerteil relativ zum Rahmen höhen- und seitenverstellbar festlegbar ist.

Die Erfindung wird nachfolgend anhand von in der Zeichnung schematisch dargestellten Ausführungsbeispielen noch weiter erläutert. Es zeigen:
Fig.1 einen Querschnitt durch einen eine Rollenachse lagernden Teil eines Rahmens eines einspurigen Rollschuhes und eine Rolle;
Fig.2 eine Ansicht in Richtung des Pfeiles II der Fig.1;
Fig.3 eine Ansicht in Richtung des Pfeiles III der Fig.1; und
Fig.4 ein Detail der Ausgestaltung der Rollenlagerung in Übereinstimmung mit dem Schnitt gemäß Fig.1.

In Fig. 1 ist eine Achse 1 dargestellt, welche Durchbrechungen 2 eines Rahmens durchsetzt. Die Achse 1 weist an einem freien Ende eine Umfangsnut 3 auf, in welche ein hakenförmiges Verriegelungsglied 4, wie dies in Fig. 2 deutlich dargestellt ist, durch Verschwenken um die Achse 5 eingreift und die Achse 1 somit gegen Herausziehen in Richtung des Pfeiles 6 hindert.

Die Umfangsnut wird in besonders einfacher Weise dadurch ausgebildet, daß das freie Ende der Achse 1 eine Sacklochbohrung 7 aufweist, welche mit einem Gewinde ausgestattet ist, in welches eine Schraube 8 eingeschraubt wird, wobei zwischen der Stirnseite der Achse 1 und dem Kopf der Schraube 8 die Umfangsnut verbleibt, in welche der schwenkbare Verriegelungshebel bzw. -haken 4 eingreift.

Das dem durch den Haken 4 festgelegten Ende gegenüberliegende Ende der Achse 1 weist einen Spannhebel 9 auf, welcher um eine Achse 10 schwenkbar ist. In der dargestellten Schließlage stützt sich ein Exzenternocken 11 an der Außenseite des Lagerbauteiles 12 ab, wodurch die Achse 1 in Richtung des Pfeiles 6 unter Zug gesetzt und zwischen den beiden Lagerteilen 12, welche in die Durchbrechungen des Rahmens eingesetzt sind, verspannt wird. Die genannten Lagerteile 12 sind als Exzenter ausgebildet, sodaß durch Verdrehen dieser Lagerteile 12 die Achse 1 in ihrer Höhenlage in Richtung des Doppelpfeiles 13 verstellbar ist, wobei naturgemäß das Verriegelungsglied, welches von dem Haken 4 gebildet ist, relativ zur Achse 5 gleichfalls in Höhenrichtung der Position der Achse 1 folgen muß.

An der Achse 1 sind unter Zwischenschaltung von Lagern 14 Rollen 15 drehbar gelagert.

In Fig. 2 ist, wie bereits oben erwähnt, das hakenförmige Verriegelungsglied 4 in der Seitenansicht dargestellt. Alternativ zu einem derartigen hakenförmigen Verriegelungsglied kann insbesondere dann, wenn exzentrische Einsatzstücke Verwendung finden, hier ein Sperrstift vorgesehen sein, welcher die Achse 1 durchsetzt. Um sicherzustellen, daß in der verriegelten Lage, bei welcher der Spannhebel 9 in seine Verschlußlage gedrückt wird, die Seitenwände des Rahmens nicht mit den Rollen kollidieren, sind Distanzscheiben 16, wie in Fig. 1 ersichtlich, vorgesehen.

Wie aus Fig. 3 ersichtlich, läßt sich der Spannhebel 9 in beliebige Drehlagen verschwenken, wobei bei drehfester Verbindung mit exzentrischen Lagerteilen 12 je nach gewählter Drehlage eine bestimmte Exzentrizität im Außmaß e, wie sie sich aus der Darstellung in Fig. 1 ergibt, erzielt werden kann. Der Spannhebel 9 ist in Fig. 3 in der Seitenansicht entsprechend dem Pfeil III dargestellt.

Bei der Ausbildung nach Fig. 4 sind anstelle der Distanzstücke 16 unmittelbar einstückig mit den Seitenwangen 17 des Rahmens angeformte Distanzelemente 18 vorgesehen. Die übrigen Bezugszeichen entsprechen den Bezugszeichen in Fig. 1.

## Patentansprüche

1. Einrichtung zum Befestigen und Lösen von Rollen (15) bei einspurigen Rollschuhen, bei welcher die Rollenachsen (1) durch miteinander fluchtende Durchbrechungen (2) eines Rahmens gesteckt und in den Durchbrechungen (2) gelagert sind, wobei die Rollenachse (1) an einem ihrer freien Enden eine Umfangsnut (3) oder eine Durchbrechung für den Eingriff eines durch Verschwenken oder Verschieben lösbaren Verriegelungsgliedes, wie eines Sperrstiftes, aufweist, und wobei am anderen Ende der Rollenachse (1) ein Spannhebel (9) quer zur Rollenachse (1) schwenkbar angelenkt ist und in einer Verriegelungslage die Rollenachse (1) gegen das lösbare Verriegelungsglied (4) verspannt.

2. Einrichtung nach Anspruch 1, dadurch gekennzeichnet, daß das lösbare Verriegelungsglied als um eine zur Rollenachse (1) im wesentlichen parallele Achse (5) schwenkbarer Haken (4) ausgebildet ist, welcher in der Verriegelungslage in die Umfangsnut (3) der Rollenachse (1) eingreift.

3. Einrichtung nach Anspruch 1 und 2, dadurch gekennzeichnet, daß die Rollenachse (1) mit einem Lagerteil (12) relativ zum Rahmen höhen- und seitenverstellbar festlegbar ist.

## Claims

1. A device for fastening and detaching rollers (15) in inline roller skates, in which the roller axles (1) are inserted through aligned openings (2) of a frame and are mounted in the openings (2), wherein the roller axle (1), at one of its free ends, has a circumferential groove (3) or an opening for engagement of an interlocking member, such as a locking pin, releasable by pivoting or shifting, and wherein, at the other end of the roller axle (1), a tensioning lever (9) is hinged so as to be pivotable transversely to the roller axle (1), said tensioning lever, in an interlocking position, clamping the roller axle (1) against the releasable interlocking member (4).

2. An device according to claim 1, characterised in that the releasable interlocking member is constituted by a hook (4) pivitable about an axle (5) substantially parallel to the roller axle (1), which hook, in its interlocking position, engages in the circumferential groove (3) of the roller axle (1).

3. A device according to claims 1 and 2, characterised in that the roller axle (1) is vertically and laterally adjustable relative to the frame and lockable by means of a bearing component (12).

## Revendications

1. Dispositif permettant de fixer et de détacher des roulettes (15) de patins à roulettes à une rangée, dans lequel les axes (1) des roulettes sont enfichés à travers des ajours (2) d'un cadre, alignés entre eux, et sont montés tournants sur des paliers dans les ajours (2), l'axe (1) des roulettes présentant, à l'une des ses extrémités libres, une rainure périphérique (3) ou un ajour pour l'engagement d'un organe de verrouillage, libérable par pivotement ou coulissement, tel qu'une broche de blocage, et, à l'autre extrémité de l'axe (1) des roulettes, un levier de serrage (9) étant articulé pivotant, transversalement à l'axe (1) des roulettes, et serrant l'axe (1) des roulettes contre l'organe de verrouillage libérable (4), dans une position de verrouillage.

2. Dispositif selon la revendication 1, caractérisé en ce que l'organe de verrouillage libérale est réalisé en tant que crochet (4) pouvant pivoter autour d'axes (5) sensiblement parallèles à l'axe (1) des roulettes, lequel crochet s'engage en position de verrouillage dans la rainure périphérique (3) de l'axe (1) des roulettes.

3. Dispositif selon les revendications 1 et 2, caractérisé en ce que l'axe (1) des roulettes peut être fixé, de manière réglable en hauteur et sur les côtés par rapport au cadre au moyen d'un élément de palier (12).
